# EUROPÄISCHE PATENTSCHRIFT

(11) **EP 0 142 064 B1**
(45) Veröffentlichungstag und Bekanntmachung des Hinweises auf die Patenterteilung: **13.01.1988**
(21) Anmeldenummer: 84112575.0
(22) Anmeldetag: 18.10.1984
(51) Int. Cl.: B42D 9/00, B42D 5/04

(54) **Verschiebbarer Sichtstreifen für einen Kalender**
Sliding spot indicator for use with a calendar
Indicateur de ligne mobile pour calendriers

(30) Priorität: 04.11.1983 DE 8331653 U
(43) Veröffentlichungstag der Anmeldung: 22.05.1985
(73) Patentinhaber: TTB VERLAG Peter Wohldorf KG, D-2358 Kaltenkirchen (DE)
(72) Erfinder: Wohldorf, Peter, D-2358 Kaltenkirchen (DE)
(74) Vertreter: UEXKÜLL & STOLBERG

(56) Entgegenhaltungen:
- CH-A- 386 737
- DE-A- 3 035 067
- DE-U- 8 026 793
- DE-U- 8 031 031

## Beschreibung

Die Erfindung bezieht sich auf einen Kalender mit einem eine Tagesmarkierung aufweisenden verschiebbaren Sichtstreifen, dessen Kalenderblätter vom Sichtstreifen zusammenhaltbar sind, bei welchem die Tagesmarkierung aus einem verschiebbaren Rahmen besteht, der zwischen zwei in einem der Breite des Kalenders entsprechenden Abstand voneinander vorgesehenen Faltbereichen des Sichtstreifens an diesem gehalten ist und mit einer zusätzlich auf das betreffende Kalenderblatt aufgedruckten Wochennummerspalte.

Derartige Sichtstreifen sind in unterschiedlichen Formen bekannt (DE-GMS 72 12167, DE-GMS 79 36 039, DE-GMS 80 26 793). Sie haben zumindest einen aus durchsichtiger Folie bestehenden Abschnitt, auf dem verschiebbar zwischen zwei Faltbereichen, also zwischen Bereichen, die bei auf den Kalender aufgesetztem Sichtstreifen die Kalenderkanten umgreifen, ein Rahmen aus Kunststoff befestigt ist, der vom Benutzer so positioniert werden kann, daß er das jeweilige Tagesdatum auf dem Kalender einrahmt.

Im Geschäftsleben wird es immer mehr üblich, Liefertermine u.ä. mit der jeweiligen Woche zu bezeichnen, so daß Kalender häufig auch eine Numerierung der Wochen aufweisen. Diese wird üblicherweise dem ersten Tag der Woche vorangesetzt, und es ist oft erwünscht, die jeweils gültige Wochennumerierung auf dem Kalender optisch hervorzuheben.

Um dies zu erreichen, wird ein Kalender der eingangs erwähnten Art erfindungsgemäß derart ausgestaltet, daß zwischen den Faltbereichen ein zusätzlicher, unverschiebbar am Sichtstreifen angebrachter und auf die Wochennummerspalte ausgerichteter Rahmen, vorzugsweise aus Kunststoff, vorgesehen ist. Der zusätzliche Rahmen kann beispielsweise mit dem Sichtstreifen verschweißt, verklebt oder aufgedruckt sein.

Durch das Vorsehen eines derartigen zusätzlichen Rahmens an einer bestimmten Stelle des Sichtstreifens wird erreicht, daß bei Ausrichtung des Sichtstreifens auf die jeweils gültige Woche nicht nur mit Hilfe des verschiebbaren Rahmens das jeweilige Tagesdatum hervorgehoben wird, sondern daß der zusätzliche Rahmen die gültige Wochennumerierung umgibt und diese optisch hervorhebt. Wird der Sichtstreifen auf die nächstfolgende Woche verlagert, so gelangt der zusätzliche Rahmen zwangsläufig in eine solche Stellung, daß er wiederum die Wochenmarkierung hervorhebt.

Um eine einfache Montage des zusätzlichen Rahmens zu ermöglichen, kann dieser den Sichtstreifen hintergreifende Ansätze aufweisen, so daß er sich zunächst auf den Streifen aufschieben oder aufklemmen läßt, worauf dann die endgültige Befestigung an der jeweils gewünschten Stelle des Sichtstreifens erfolgt. Bei aufgedrucktem Rahmen fällt die Montage weg..

Vorteilhafte Ausgestaltungen der Erfindung ergeben sich aus den Unteransprüchen.

Die Erfindung wird im folgenden anhand der ein Ausführungsbeispiel zeigenden Figuren näher erläutert.
Figur 1 zeigt eine Draufsicht auf einen Dreimonatskalender mit Sichtstreifen.
Figur 2 zeigt eine Ansicht eines Sichtstreifens.

Der dargestellte Kalender 1 ist ein sogenannter Dreimonatskalender, dessen Kalenderblätter jeweils drei Monate zeigen. Der aktuelle Monat befindet sich dabei immer in der Mitte zwischen zwei weiteren, angezeigten Monaten. Die Kalenderblätter des mittleren Kalenderbereichs oder, falls der Kalender Blätter mit jeweils drei aufgedruckten Monaten aufweist, alle

Kalenderblätter sind von einem Sichtstreifen 2 zusammengehalten, wie er im wesentlichen in der DE-GMS 80 26 793 beschrieben ist. Dieser Sichtstreifen besteht aus einem endlosen, einstückigen, gummielastischen Band in Form einer durchsichtigen Folie. Es sei erwähnt, daß der Sichtstreifen selbstverständlich auch als endloser Streifen ausgebildet sein kann und seine Enden durch ein Gummiband o.ä. verbunden sein können.

Am Sichtstreifen 2 ist ein Rahmen 5 angebracht, der bei dem Ausführungsbeispiel gemäß Figur 2 die Ränder des Sichtstreifens 2 mit hintergreifenden Ansätzen 5' umgreift und entlang dem Sichtstreifen 2 verschiebbar ist. Wie dargestellt, befindet sich der Rahmen 5 zwischen Faltbereichen 3 und 4, die bei auf den Kalender 1 aufgesetztem Sichtstreifen 2 die senkrechten Kanten des Kalenders 1 umgreifen, wobei der Rahmen 5 sich dann, wie in Figur 1 dargestellt, auf der die Monatsblätter tragenden Stelle des Kalenders befindet.

Wie Figur 1 zu entnehmen ist, sind auf den Kalenderblättern nicht nur die einzelnen Tage, sondern jeweils vor den einzelnen Wochen auch noch die Nummern der Wochen aufgedruckt. Um diese optisch hervorzuheben, ist am Sichtstreifen 2 benachbart zum Faltbereich 3 ein weiterer Rahmen 6 aus Kunststoff befestigt, der mit Ansätzen 6' die Längskanten des Sichtstreifens 2 umgreift, jedoch in einem solchen Abstand vom Faltbereich 3 durch Schweißung, Klebung o.ä. unverlagerbar am Sichtstreifen 2 befestigt ist, daß er bei auf den Kalender 1 aufgesetztem Sichtstreifen in der in Figur 1 dargestellten Weise die jeweilige Numerierung der Woche umrahmt. Da die Faltbereiche 3 und 4 des Sichtstreifens 2 festliegen und der zusätzliche Rahmen 6 seinen Abstand zum Faltbereich 3 nicht verändern kann, kommt der zusätzliche Rahmen 6 bei jeder Verschiebung des Sichtstreifens 2 auf eine neue Woche immer in eine solche Lage, daß er die jeweilige Wochenmarkierung umrahmt.

Bei einer anderen in Figur 1 nicht dargestellten Ausführungsform der Erfindung ist der zusätzliche Rahmen 6 auf den Sichtstreifen 2 in Form einer Umrandung aufgedruckt, was den Montageaufwand wesentlich reduziert.

In einer weiteren Ausführungsform ist der verschiebbare Rahmen 5 als Hülle aus durchsichtigem Kunststoff um den Sichtstreifen 2 gelegt, so daß die Hülle auf beiden Seiten des Sichtstreifens 2 flächig anliegt. Auf die Hülle ist eine Umrandung aufgedruckt, um den verschiebbaren Rahmen 5 zu ergeben. An den unteren oder oberen Rand der Hülle setzt eine Angriffslasche 8 an, die zum Verschieben der Hülle entlang dem Sichtstreifen 2 dient. Die Angriffslasche 8 ist zweckmäßigerweise ebenfalls aus durchsichtigem Kunststoff und bildet einen Teil der Hülle des verschiebbaren Rahmens 5.

## Patentansprüche

1. Kalender mit einem eine Tagesmarkierung aufweisenden verschiebbaren Sichtstreifen (2), dessen Kalenderblätter vom Sichtstreifen (2) zusammenhaltbar sind, bei welchem die Tagesmarkierung aus einem verschiebbaren Rahmen (5) besteht, der zwischen zwei in einem der Breite des Kalenders (1) entsprechenden Abstand voneinander vorgesehenen Faltbereichen (3,4) des Sichtstreifens (2) an diesem gehalten ist, und mit einer zusätzlich auf das betreffende Kalenderblatt aufgedruckten Wochennummerspalte, dadurch gekennzeichnet, daß zwischen den Faltbereichen (3, 4) ein zusätzlicher, unverschiebbar am Sichtstreifen (2) angebrachter und auf die Wochennummerspalte ausgerichteter Rahmen (6) vorgesehen ist.

2. Kalender nach Anspruch 1, dadurch gekennzeichnet, daß der zusätzliche Rahmen (6) aus Kunststoff besteht.

3.Kalender nach Anspruch 1 oder 2, dadurch gekennzeichnet, daß der zusätzliche Rahmen (6) mit dem Sichtstreifen (2) verschweißt oder verklebt ist.

4. Kalender nach einem der Ansprüche 1 bis 3, dadurch gekennzeichnet, daß der zusätzliche Rahmen (6) den Sichtstreifen (2) hintergreifende Ansätze (6') aufweist.

5. Kalender nach Anspruch 1, dadurch gekennzeichnet, daß der zusätzliche Rahmen (6) auf den Sichtstreifen (2) aufgedruckt ist.

6. Sichtstreifen nach Anspruch 1, dadurch gekennzeichnet, daß der verschiebbare Rahmen (5) eine den Sichtstreifen (2) umgebende durchsichtige Hülle mit aufgedruckter Umrandung und mit einer nach unten oder oben vorstehenden Angriffslasche (8) ist.

## Claims

1. Calendar comprising a movable indicating strip (2) having a day marker, with the calendar sheets being held together by the indicating strip (2), wherein the day marker consists of a movable frame (5) which is held between two fold regions (3, 4) onto the indicating strip (2), said fold regions corresponding to the widths of the calendar (1), and further comprising a column with a number for each week printed onto the respective calendar sheet, characterised in that an additional frame (6) is provided on said indicating strip (2) between said fold regions (3, 4) said additional frame being stationary and aligned with the column containing the week numbering.

2. Calendar according to Claim 1, characterized in that the additional frame (6) is made of plastic.

3. Calendar according to Claim 1 or 2, characterized in that the additional frame (6) is fused or adhesively bonded to the indicating strip (2).

4. Calendar according to one of Claims 1 to 3, characterized in that the additional frame (6) is provided with projections (6') gripping behind the indicating strip (2).

5. Calendar according to Claim 1, characterized in that the additional frame (6) is printed onto the indicating strip (2).

6. Calendar according to Claim 1, characterized in that the movable frame (5) is in the form of a translucent envelope surrounding the indicating strip (2) and having a printed frame and a tab (8) extending downwardly or upwardly.

## Revendications

1. Calendrier avec une bande indicatrice (2), mobile, comportant un dispositif de marquage des jours, dont les feuilles du calendrier peuvent être maintenues ensemble par la bande indicatrice (2), dans lequel le dispositif de marquage des jours consiste en un cadre mobile (5) maintenu sur la bande indicatrice (2) entre deux régions de pliage (3,4) de celle-ci, situées à une distance l'une de l'autre égale à la largeur du calendrier (1), et avec une colonne supplémentaire de numéros de semaines, imprimée sur la feuille de calendrier considérée, caractérisé en ce qu'entre les régions de pliage (3,4), on a prévu, sur la bande indicatrice (2), un cadre (6) supplémentaire, non déplaçable et aligné sur la colonne des numéros de semaines.

2. Calendrier suivant la revendication 1, caractérisé en ce que le cadre supplémentaire (6) est en matière synthétique.

3. Calendrier suivant la revendication 1 ou 2, caractérisé en ce que le cadre supplémentaire (6) est soudé à la bande indicatrice (2) ou lui est collé.

4. Calendrier suivant l'une des revendications 1 à 3, caractérisé en ce que le cadre supplémentaire (6) présente des pattes (6') s'accrochant derrière la bande indicatrice (2).

5. Calendrier suivant la revendication 1, caractérisé en ce que le cadre supplémentaire (6) est imprimé sur la bande indicatrice (2).

6. Calendier suivant la revendication 1, caractérisé en ce que le cadre mobile (5) est une enveloppe transparente entourant la bande indicatrice (2), pourvue d'un encadrement imprimé et comportant une bride de préhension (8) faisant saillie vers le bas ou vers le haut.
